# EUROPÄISCHE PATENTSCHRIFT

(11) **EP 2 786 003 B1**
(45) Veröffentlichungstag und Bekanntmachung des Hinweises auf die Patenterteilung: **18.09.2019**
(21) Anmeldenummer: 12795783.5
(22) Anmeldetag: 27.11.2012
(51) Int. Cl.: F02D 41/14

(54) **VERFAHREN UND VORRICHTUNG ZUR REGELUNG EINES LUFT-KRAFTSTOFF-VERHÄLTNISSES EINES VERBRENNUNGSMOTORS**
METHOD AND APPARATUS FOR CONTROLLING AN AIR FUEL RATIO OF AN INTERNAL COMBUSTION ENGINE
PROCÉDÉ ET APPAREIL POUR CONTRÔLER UN RAPPORT AIR-CARBURAUNT D'UN MOTEUR À COMBUSTION INTERNE

(30) Priorität: 28.11.2011 DE 102011087213
(43) Veröffentlichungstag der Anmeldung: 08.10.2014
(73) Patentinhaber: Volkswagen AG, 38440 Wolfsburg (DE)
(72) Erfinder: HAHN, Hermann, Carlton VIC 3053 (AU)
(74) Vertreter: Gulde & Partner
(86) Internationale Anmeldenummer: PCT/EP2012/073690
(87) Internationale Veröffentlichungsnummer: WO 2013/079468

(56) Entgegenhaltungen:
- EP-A2- 1 048 834
- EP-A2- 2 322 916
- WO-A1-03/010497
- DE-A1- 10 036 129
- DE-A1-102007 015 362
- DE-A1-102007 038 478
- DE-C1- 19 629 552

## Beschreibung

Die Erfindung betrifft ein Verfahren zur Regelung eines Luft-Kraftstoff-Verhältnisses eines Verbrennungsmotors in Abhängigkeit einer Zusammensetzung seines Abgases sowie eine entsprechend eingerichtete Steuervorrichtung.

Es ist bekannt, Verbrennungsmotoren in Abhängigkeit einer Zusammensetzung ihrer Abgase zu steuern oder zu regeln, wobei die entsprechende Abgaskomponente mittels einer geeigneten Abgassonde gemessen wird. Insbesondere wird das Luft-Kraftstoff-Verhältnis, mit dem der Motor betrieben wird, geregelt, indem der Sauerstoffgehalt des Abgases mittels einer Lambdasonde im Abgastrakt gemessen wird. Diese Vorgehensweise wird im Allgemeinen als Lambdaregelung bezeichnet. Dabei stellt die Lambdasonde ein von dem Sauerstoffgehalt des Abgases abhängiges Ist-Sondensignal bereit, bei dem es sich üblicherweise um eine Sondenspannung handelt. Dieses Sondensignal wird mittels einer gespeicherten Kennlinie oder einer entsprechenden Rechenvorschrift in den Lambdawert umgerechnet und dieser für die Regelung genutzt.

Eine Umrechnung des Sondensignals in einen Lambdawert ist in der Praxis jedoch dadurch erschwert, dass das Sondensignal nicht nur von der Abgaszusammensetzung abhängt, sondern auch durch zusätzliche Störeinflüsse beeinflusst wird, welche bewirken, dass die Kennlinie nicht unter allen Bedingungen konstant ist. Im Falle von Sprungsonden ist beispielsweise bekannt, dass die Sondentemperatur, das heißt die Temperatur des Messelementes der Sonde, einen Einfluss auf die Genauigkeit der Umrechnungsvorschrift beziehungsweise der Kennlinie hat. Dies wirkt sich insbesondere im fetten Lambdabereich, das heißt bei Lambdawerten < 1, aus. Ferner ergeben sich Änderungen der Kennliniencharakteristik durch zunehmende Alterung des Messelementes der Sonde über die Betriebszeit. Darüber hinaus können verschiedene Abgasbestandteile wie Blei, Mangan, Phosphor oder Zink eine fortschreitende Vergiftung des Messelementes und somit zu einer Veränderung der Kennlinie verursachen.

Aus DE 100 36 129 A ist bekannt, Einflüsse der Temperatur auf das Sondensignal zu kompensieren. Zu diesem Zweck wird die Sondentemperatur in Abhängigkeit des Innenwiderstandes der Sonde aus einer gespeicherten Kennlinie ermittelt. Unter Verwendung eines dreidimensionalen Kennfeldes, das eine Korrekturspannung in Abhängigkeit von einer aktuellen Sondenistspannung und der zuvor ermittelten Sondentemperatur abbildet, wird sodann die aktuelle Korrekturspannung bestimmt, welche der aktuellen Sondenistspannung zuaddiert wird, um eine korrigierte Sondenspannung zu erhalten.

DE 199 19 427 A beschreibt ein Verfahren zur Korrektur einer Kennlinie einer Breitband-Lambdasonde, die stromauf eines Abgaskatalysators verbaut ist, wobei in einer Schubabschaltungsphase des Verbrennungsmotors das Sensorsignal der Lambdasonde ausgewertet und der so ermittelte Signalpegel für die Korrektur der Steigung der Kennlinie verwendet wird.

Aus DE 10 2007 015 362 A ist ein Verfahren zur Kalibrierung einer stromauf eines Katalysators angeordneten Sprung-Lambdasonde bekannt. Hierzu wird aus einem durch eine nachgeschaltete Referenz-Lambdasonde bereitgestellten Messsignal ein Korrektursignal ermittelt und zur Kennlinienanpassung der Sprung-Lambdasonde verwendet.

Nachteilig bei allen bekannten Verfahren ist, dass auch die Korrekturen nur eine begrenzte Genauigkeit aufweisen und daher Abweichungen der korrigierten Kennlinie von der exakten Kennlinie verbleiben können. Dieser Umstand wird im Stand der Technik berücksichtigt, indem einzuregelnde Lambdasollwerte oder Lambdaschwellenwerte, deren Erreichen eine Veränderung des Luftkraftstoffgemischs auslösen, mit einem die Unsicherheit berücksichtigenden Sicherheitsabstand festgelegt werden. Dieser Sicherheitsabstand wird üblicherweise so bemessen, dass auch die größte anzunehmende Ungenauigkeit der Kennlinie berücksichtigt wird.

Ein typisches Beispiel für diese Vorgehensweise ist die Anfettung eines Motors, die zum Schutz von Bauteilen vor Überhitzung vorgenommen wird. Hierbei wird durch zusätzliche Kraftstoffzugabe die Verbrennungs- und damit die Abgastemperatur gesenkt und damit die Überhitzung beispielsweise von Turboladern oder Katalysatoren verhindert. Die Gemischanfettung zum Bauteileschutz erfolgt üblicherweise bei Erreichen einer zulässigen Grenztemperatur, beispielsweise von 900 °C, wobei ein Ziel-Lambdawert von beispielsweise 0,9 durch zusätzlich Kraftstoffzugabe eingestellt wird, der eine effektive Kühlwirkung sicherstellt. Wird bei der verwendeten Lambdasonde beispielsweise mit einem maximalen Toleranzband von 2 % gerechnet, so wird herkömmlich dem Motor eine Lambdaschwelle von 0,88 vorgegeben, um unter allen Bedingungen sicher unter der notwendigen Grenze von Lambda 0,9 zu bleiben. Damit ergibt sich jedoch bei der Mehrheit der Motoren, die eine Lambdasonde mit geringerer Toleranzabweichung aufweisen, eine stärkere Anfettung und mithin ein höherer Kraftstoffverbrauch, als tatsächlich nötig wäre.

Aufgabe der vorliegenden Erfindung ist daher, ein Verfahren sowie eine Vorrichtung zur Regelung eines Luft-Kraftstoff-Verhältnisses eines Verbrennungsmotors sowie zu schaffen, bei denen der einzuhaltende Sicherheitsabstand von Schwellenwerten für die Abgaszusammensetzung, insbesondere von Lambdaschwellenwerten, gemäß tatsächlichen Erfordernissen festgelegt wird und somit der Kraftstoffverbrauch verringert wird.

Diese Aufgabe wird durch ein Verfahren zur Regelung eines Luft-Kraftstoff-Verhältnisses eines Verbrennungsmotors sowie durch eine entsprechende Regelvorrichtung mit den Merkmalen der unabhängigen Ansprüche gelöst.

Das erfindungsgemäße Verfahren umfasst die Schritte:
- Bestimmung der Abgaszusammensetzung, indem mittels einer Abgassonde ein von der Abgaszusammensetzung abhängiges Ist-Sondensignal erfasst wird und mittels einer Kennlinie oder einer Rechenvorschrift die Abgaszusammensetzung in Abhängigkeit von dem Ist-Sondensignal bestimmt wird,
- Vergleich der ermittelten Abgaszusammensetzung mit einem Soll- oder Schwellenwert, wobei zur Berücksichtigung zumindest einer Störgröße auf das Ist-Sondensignal ein Sicherheitsabstand festgelegt wird, der auf die Kennlinie oder Rechenvorschrift, auf das Ist-Sondensignal oder auf den Soll- oder Schwellenwert angewendet wird, und
- Auslösen einer Beeinflussung des dem Verbrennungsmotor zugeführten Luft-Kraftstoff-Verhältnisses, wenn die ermittelte Abgaszusammensetzung den Soll- oder Schwellenwert erreicht.

Erfindungsgemäß wird dabei eine Bewertung einer aktuellen Genauigkeit der zumindest einen Störgröße und/oder eines aktuellen Einflusses der zumindest einen Störgröße auf das Sondensignal vorgenommen und der durch die zumindest eine Störgröße bedingte Sicherheitsabstand in Abhängigkeit von dem Ergebnis der Bewertung wie in Anspruch 1 dargestellt festgelegt.

Während im Stand der Technik somit der Sicherheitsabstand immer konstant und zwar in Höhe seines höchstmöglichen Wertes im Sinne eines Worst-Case-Szenarios festgelegt wird, erfolgt erfindungsgemäß seine variable Festlegung. Dies ermöglicht, den Sicherheitsabstand so minimal, wie die vorliegende Situation es zulässt, zu dem tatsächlich einzuhaltenden Zielwert (beispielsweise den Soll- oder Schwellenwert) festzulegen. Das Verfahren erlaubt somit nicht nur eine höhere Genauigkeit der Regelung eines Sollwertes, sondern auch eine Kraftstoffersparnis. Vorzugsweise umfasst die im Rahmen der Erfindung bewertete Störgröße auf das Sondensignal eine Temperatur der Abgassonde und/oder eine Alterung der Abgassonde und/oder eine chemische Vergiftung der Abgassonde. Der Einfluss dieser Störgrößen auf das Sondensignal, insbesondere von Lambdasonden, ist im Stand der Technik bekannt. Wie bereits zuvor geschildert, wird für diese Störgrößen erfindungsgemäß jedoch nicht ihre größtmögliche Unsicherheit beziehungsweise ihr größtmöglicher Einfluss auf das Sondensignal angenommen, sondern diese/dieser wird aktuell bewertet.

Nach einer bevorzugten Ausgestaltung der Erfindung wird für die Bewertung der aktuellen Genauigkeit der zumindest eine Störgröße eine Streubreite bestimmt, innerhalb welcher Werte dieser Störgröße liegen, die in einem zurückliegenden Zeitraum erfasst wurden. Der Sicherheitsabstand wird sodann in Abhängigkeit von der Streubreite festgelegt, wobei es sich versteht, dass der Sicherheitsstand umso größer gewählt wird, je größer die Streubreite ist. Handelt es sich bei der Störgröße beispielsweise um die Temperatur der Sonde, so wird für einen vorbestimmten zurückliegenden Zeitraum bestimmt, welche Varianz die erfassten Temperaturwerte vom wahren Wert aufwiesen. Zeigte sich in der Vergangenheit eine nur geringe Varianz der ermittelten Temperatur, so kann der Sicherheitsabstand entsprechend klein festgelegt werden.

Nach einer weiteren vorteilhaften Ausgestaltung der Erfindung wird für die Bewertung der aktuellen Genauigkeit der zumindest einen Störgröße eine Dauer bestimmt, die seit einer zurückliegenden Kalibrierung eines Erfassungssystems dieser Störgröße vergangen ist. Der Sicherheitsabstand wird sodann in Abhängigkeit von der so ermittelten Dauer festgelegt, wobei der Sicherheitsabstand mit zunehmender Dauer größer gewählt wird, da von einer zunehmend ungenauen Störgrößenerfassung auszugehen ist. Am Beispiel der Sondentemperatur als Störgröße bedeutet dies, dass überprüft wird, wie lange die letzte Kalibrierung der Temperaturerfassung zurückliegt. Erfolgt die Temperaturerfassung beispielsweise über den Innenwiderstand des Messelements der Sonde gemäß DE 100 36 129 A, so wird ermittelt, wann die letzte Kalibrierung der Temperatur-Innenwiderstand-Kennlinie erfolgt ist. Dabei wird der Sicherheitsabstand umso größer gewählt, je länger die Kalibrierung zurückliegt.

In diesem Zusammenhang kann auch überprüft werden, ob in der Vergangenheit eine Notwendigkeit einer Kalibrierung festgestellt wurde, diese jedoch bislang noch nicht erfolgt ist. In einem solchen Fall wird eine hohe Unsicherheit der aktuell bestimmten Störgröße angenommen und der Sicherheitsabstand entsprechend groß festgelegt.

Gemäß einer weiteren vorteilhaften Ausgestaltung des Verfahrens wird für die Bewertung des aktuellen Einflusses der zumindest einen Störgröße auf das Sondensignal eine absolute Höhe der aktuell erfassten Störgröße bestimmt und der Sicherheitsabstand in Abhängigkeit von der absoluten Höhe festgelegt. Liegt beispielsweise der Absolutwert des Innenwiderstandes des Messelements der Sonde in einem Bereich, in dem eine Temperaturermittlung nur sehr ungenau sein kann, beispielsweise bei Widerstandswerten nahe Null, wird von einem relativ hohen Fehler der Temperaturermittlung ausgegangen und ein entsprechend hoher Sicherheitsabstand festgelegt.

Nach einer weiteren Ausgestaltung des Verfahrens wird der Sicherheitsabstand ferner abhängig von einem Betriebspunkt des Verbrennungsmotors, insbesondere in Abhängigkeit von einer Motordrehzahl und/oder einer Motorlast, festgelegt. Zu diesem Zweck kann ein Kennfeld verwendet werden, welches den Sicherheitsabstand in Abhängigkeit von der Drehzahl und/oder der Last darstellt. Auf diese Weise können Einflüsse berücksichtigt werden, welche nicht in der Bewertung quantifiziert werden können.

Das Verfahren kann besonders vorteilhaft im Zusammenhang mit der Durchführung einer Gemischanfettung zum Bauteileschutz des Verbrennungsmotors und/oder der Abgasanlage vor Überhitzung eingesetzt werden. In diesem Fall wird bevorzugt die für die Gemischanfettung vorgesehene Lambdavorgabe entsprechend dem Verfahren festgelegt. In diesem Zusammenhang ermöglicht das Verfahren, die Lambdavorgabe für den Bauteileschutz so mager wie möglich festzulegen, das heißt mit dem geringstmöglichen Sicherheitsabstand zum Zielwert, wodurch der für den Bauteileschutz aufzuwendende Kraftstoffmehrverbrauch minimiert wird.

Des Weiteren kann das erfindungsgemäße Verfahren mit Vorteil auch im Rahmen der Lambdaregelung des Verbrennungsmotors eingesetzt werden, wobei der einzuregelnde Lambdasollwert auf die erfindungsgemäße Weise festgelegt wird. Hier ermöglicht die Erfindung eine besonders präzise Lambdaregelung.

Die Erfindung betrifft ferner eine Regelvorrichtung zur Regelung eines Luft-Kraftstoff-Verhältnisses eines Verbrennungsmotors, welche zur Ausführung des erfindungsgemäßen Verfahrens gemäß vorstehender Beschreibung eingerichtet ist.

Weitere vorteilhafte Ausgestaltungen der Erfindung sind Gegenstand der übrigen Unteransprüche.

Die Erfindung wird nachfolgend in Ausführungsbeispielen anhand der zugehörigen Zeichnungen näher erläutert. Es zeigen:
- Figur 1: eine Verbrennungskraftmaschine mit einer Regelvorrichtung gemäß der vorliegenden Erfindung,
- Figur 2: ein Fließdiagramm eines Verfahrensablaufs zur Durchführung einer Gemischanfettung zum Bauteileschutz vor Überhitzung und
- Figur 3: Kennlinien einer Sprung-Lambdasonde für verschiedene Temperaturen.

Figur 1 zeigt einen Verbrennungsmotor 10, dessen Kraftstoffversorgung über eine Kraftstoffeinspritzanlage 12 erfolgt. Bei der Einspritzanlage 12 kann es sich um eine Saugrohreinspritzung oder eine Zylinderdirekteinspritzung handeln. Der Verbrennungsmotor 10 wird ferner über ein Ansaugrohr 14 mit Verbrennungsluft versorgt. Gegebenenfalls kann die zugeführte Luftmenge über ein in dem Ansaugrohr 14 angeordnetes steuerbares Stellelement 16, beispielsweise einer Drosselklappe, reguliert werden.

Ein von dem Verbrennungsmotor 10 erzeugtes Abgas wird über einen Abgaskanal 18 in die Umgebung entlassen, wobei umweltrelevante Abgasbestandteile durch einen Katalysator 20 umgesetzt werden.

Innerhalb des Abgaskanals 18 ist an einer motornahen Position eine Abgassonde 22 angeordnet, bei der es sich insbesondere um eine Lambdasonde, typischerweise um eine Sprung-Lambdasonde, handelt. Gegebenenfalls kann eine weitere Abgassonde 24 stromab des Katalysators 20 angeordnet sein, bei der es sich ebenfalls um eine Lambdasonde, insbesondere eine Breitband-Lambdasonde, oder um einen NOₓ-Sensor handeln kann. Die Signale der Abgassonden 22 und 24 werden an eine Motorsteuerung 26 übermittelt. Weitere Signale nicht dargestellter Sensoren gehen ebenfalls in die Motorsteuerung 26 ein. Die Motorsteuerung 26 steuert in Abhängigkeit der eingehenden Signale in bekannter Weise verschiedene Komponenten des Verbrennungsmotors 10 an. Insbesondere erfolgt in Abhängigkeit von dem Sondensignal U_{Ist} (Sondenspannung) der motornahen Lambdasonde 22 eine Regelung des den Verbrennungsmotor zuzuführenden Luft-Kraftstoff-Gemischs, wofür die Motorsteuerung 26 eine über die Kraftstoffeinspritzanlage 12 zuzuführende Kraftstoffmenge und/oder eine über die Ansauganlage 14 zuzuführende Luftmenge regelt. Die Motorsteuerung 26 umfasst eine Regelvorrichtung 28, welche zur Ausführung des erfindungsgemäßen Verfahrens zur Regelung des Luft-Kraftstoff-Verhältnisses des Verbrennungsmotors 10 eingerichtet ist. Zu diesem Zweck enthält die Regelvorrichtung 28 einen entsprechenden Algorithmus in computerlesbarer Form sowie geeignete Kennlinien und Kennfelder.

Das vorliegende Verfahren wird nachfolgend am Beispiel der Motorregelung zur Durchführung des Bauteileschutzes vor Überhitzung anhand von Figur 2 erläutert.

Das in Figur 2 dargestellte Verfahren geht von einem Zustand aus, in dem die Temperatur T_{M} (siehe Figur 1) eines Bauteiles, beispielsweise von Ein- oder Auslassventilen des Motors 10 oder eines Abgasturboladers oder des Katalysators 20, eine zulässige Temperatur überschreitet, und somit die Durchführung einer Gemischanfettung zum Zwecke des Bauteileschutzes angefordert ist.

Das Verfahren startet in Schritt 100, wo zum Zwecke der Erfassung der Temperatur der Lambdasonde 22 der Innenwiderstand Rᵢ des Messelementes der Sonde 22 eingelesen wird. Im anschließenden Schritt 102 wird die Sensortemperatur T_{S} der Sonde 22 als eine Funktion des Innenwiderstandes Rᵢ bestimmt. Zu diesem Zweck kann etwa auf eine Kennlinie zurückgegriffen werden, welche die Sondentemperatur T_{S} in Abhängigkeit des Innenwiderstandes Rᵢ abbildet. Ein solches Verfahren zur Ermittlung der Sondentemperatur ist beispielsweise aus DE 100 36 129 A1 bekannt. Selbstverständlich können im Rahmen der vorliegenden Erfindung jedoch auch andere Verfahren zur Ermittlung der Sondentemperatur Einsatz finden.

In einem parallelen (oder anschließenden) Verfahrensstrang wird das von der Abgaszusammensetzung abhängige Sondensignal U_{Ist} der Lambdasonde 22 eingelesen. Anschließend erfolgt in Schritt 112 die Bestimmung der Abgaszusammensetzung, insbesondere des Ist-Lambdawertes λ_{Ist}, in Abhängigkeit von dem Sondensignal U_{Ist} sowie der in Schritt 102 bestimmten Sondentemperatur T_{S}. Zu diesem Zweck kann auf ein abgespeichertes Kennfeld zurückgegriffen werden, welches den Lambdawert λ_{Ist} in Abhängigkeit von dem Sondensignal U_{Ist} sowie der Sondentemperatur T_{S} abbildet. Figur 3 zeigt exemplarisch ein solches Kennfeld, in dem die Kennlinien der Sprung-Lambdasonde für drei verschiedene Sondentemperaturen T_{S} dargestellt sind. Es ist ersichtlich, dass insbesondere für fette Lambdawerte λ_{Ist} < 1 die Sondenspannung U_{Ist} stark von der Temperatur abhängt.

In einem an Schritt 102 anschließenden Schritt 104 wird erfindungsgemäß eine Bewertung einer aktuellen Genauigkeit der Störgroße Sondentemperatur ΔT_{S} oder eines aktuellen Einflusses dieser Störgroße auf das Sondensignal U_{Ist} vorgenommen. Beispielsweise kann an dieser Stelle die Streubreite des gemessenen Widerstandswertes δRᵢ oder der daraus abgeleiteten Sondentemperatur δT_{S} in einem vorbestimmten zurückliegenden Zeitraum bestimmt werden. Weitere Ausgestaltungen der in Schritt 104 erfolgenden Bewertung wurden vorstehend bereits erläutert. In Abhängigkeit von der in Schritt 104 ermittelten Streubreite δT_{S} der Sondentemperatur wird in einem anschließenden Schritt 106 der Sicherheitsabstand ΔS bestimmt, wobei der Sicherheitsabstand ΔS umso größer gewählt wird, je größer die Streubreite δT_{S} der Sondentemperatur. Hier kann beispielsweise ein linearer Zusammenhang verwendet werden.

Das Verfahren geht dann zu Schritt 108 über, wo ein Sollwert für die Lambdavorgabe λ_{Soll} für die Gemischanfettung zum Zwecke des Bauteileschutzes festgelegt wird. Insbesondere wird in Schritt 108 der zuvor ermittelte Sicherheitsabstand ΔS von der für den Bauteileschutz einzuhaltende Lambdazielvorgabe λ_{Ziel} abgezogen. Beträgt die Zielvorgabe λ_{Ziel} für den Bauteileschutz beispielsweise 0,9 und wurde in Schritt 106 ein Sicherheitsabstand ΔS von 0,02 ermittelt, so ergibt sich eine Lambdasollvorgabe λ_{Soll} von 0,88. Abweichend von der vorstehend beschriebenen Ausführung versteht es sich, dass die Lambdaabweichung ΔS auch ein Faktor sein kann, welcher mit der Lambdazielvorgabe multipliziert wird.

In den nun anschließenden Schritten 114 bis 120 erfolgt eine Regelung des dem Verbrennungsmotor 10 zuzuführenden Luft-Kraftstoff-Gemischs entsprechend der in Schritt 108 ermittelten Lambdasollvorgabe λ_{Soll}, wie er im Stand der Technik allgemein bekannt ist. Zu diesem Zweck erfolgt in Schritt 114 eine Abfrage, bei welcher der in Schritt 112 ermittelte Ist-Lambdawert λ_{Ist} mit dem in Schritt 108 bestimmten Soll-Lambdawert λ_{Soll} verglichen wird. Insbesondere kann in Schritt 114 überprüft werden, ob die Differenz λ_{Ist} - λ_{Soll} > 0 ist. Wird diese Abfrage bejaht, d.h. der aktuelle Lambdawert ist größer (magerer) als gewünscht, geht das Verfahren zu Schritt 116 über, wo eine dem Verbrennungsmotor 10 zugeführte Kraftstoffmenge m_{KS} um ein vorbestimmtes Inkrement der Kraftstoffmenge ΔKS erhöht wird, um eine Anfettung des Luft-Kraftstoff-Gemischs zu erzielen. Wird die Abfrage in Schritt 114 andernfalls verneint, das heißt der Ist-Lambdawert λ_{Ist} ist kleiner (fetter) als der Soll-Lambdawert λ_{Soll}, geht das Verfahren zu Schritt 118 über, wo die Kraftstoffmenge m_{KS} um ein entsprechendes Inkrement ΔKS erniedrigt wird, um eine Abmagerung des Motors zu erzielen. In Schritt 120 erfolgt die Zuführung des Kraftstoffs zum Verbrennungsmotor 10 entsprechend der in Schritt 116 oder 118 ermittelten Kraftstoffmenge m_{KS}.

Das Verfahren geht sodann zu Schritt 110 zurück, um das Sondensignal U_{Ist} erneut zu erfassen, in Schritt 112 den Ist-Lambdawert λ_{Ist} in Abhängigkeit des Sondensignals U_{Ist} zu ermitteln und in Schritt 114 den Ist-Lambdawert λ_{Ist} erneut mit der Sollvorgabe λ_{Soll} zu vergleichen. Dieser Zyklus wird während der gesamten Bauteileschutzmaßnahme solange wiederholt, bis die Bauteiltemperatur T_{M} einen zulässigen Wert erreicht hat. Der Abfragezyklus zur Überprüfung des Bauteiltemperatur T_{M} ist in Figur 2 nicht dargestellt.

Dabei ist es möglich, jedoch nicht notwendig, dass bei jedem Durchgang die Schritte 104 bis 108 durchgeführt werden, da eine Veränderung des Sicherheitsabstandes ΔS und damit des Soll-Lambdawertes λ_{Soll} sich üblicherweise nicht kurzfristig ändert. Hingegen ist die Durchführung der Schritt 100 und 102 zur Bestimmung der Sondentemperatur T_{S} in jedem Abfragezyklus gerade im Falle der Gemischanfettung zum Bauteileschutz sinnvoll, da hier eine sinkende Temperatur auch des Sensors zu erwarten ist.

In dem in Figur 2 dargestellten Verfahrensablauf wird der Sicherheitsabstand ΔS auf den Ziel-Lambdawert λ_{Ziel} angewendet, um so den Soll-Lambdawert λ_{Soll} für die Lambdaregelung festzulegen. Es versteht sich jedoch, dass in Abweichung zu diesem Beispiel ein entsprechender Sicherheitsabstand ΔS auch auf die in Schritt 112 angewendete Kennlinie angewendet werden kann, um diese so zu adaptieren, dass eine die Unsicherheit der Temperaturermittlung reflektierende Lambdastreuung berücksichtigt wird. Alternativ ist auch denkbar, den in Schritt 112 ermittelten Ist-Lambdawert λ_{Ist} wie vorstehend beschrieben zu ermitteln und den Sicherheitsabstand ΔS auf den so ermittelten Ist-Lambdawert λ_{Ist} anzuwenden. Sämtliche dieser Varianten sind als gleichwertig anzusehen.

In einer bevorzugten Ausgestaltung der Erfindung wird der Sicherheitsabstand ΔS zusätzlich davon abhängig gemacht, welchen absoluten Wert der aktuelle Soll-Lambdawert des Motors annimmt. Damit kann berücksichtigt werden, dass manche Störgroßen in bestimmten Bereichen an Einfluss gewinnen. Beispielsweise beeinflusst die Sondentemperatur T_{S} die Kennliniencharakteristik bei fetten Lambdawerten wesentlich stärker als bei mageren (siehe Figur 3). Somit kann die in Schritt 106 in Figur 2 angewendete Funktion zur Ermittlung des Sicherheitsabstandes ΔS den aktuellen Lambdawert dergestalt berücksichtigen, dass mit niedriger werdenden Lambdawerten eine Verstärkung des Sicherheitsabstandes ΔS erfolgt.

Während anhand der Figur 2 die Berücksichtigung der Sondentemperatur TS als eine Störgröße bei der Lambdaerfassung dargestellt wurde, kann dies alternativ oder zusätzlich auch für die Störgröße der Alterung der Lambdasonde 22 erfolgen. Zu diesem Zweck wird die Alterung der Lambdasonde 22 beispielsweise mittels der nachgeschalteten Lambdasonde 24 (siehe Figur 1), die hier als Referenzsonde fungiert, erfasst. Insbesondere kann eine Abweichung vom mittleren Gemischwert über das Signal der Breibandlambdasonde 24 ermittelt werden und die Kennlinie der Lambdasonde 22 entsprechend korrigiert werden. Entsprechende Verfahren zur Berücksichtigung solcher Alterungseffekte und zur Korrektur der Kennlinie sind im Stand der Technik bekannt. Andere Verfahren zur Ermittlung eines Alterungskorrekturwertes können im Rahmen der vorliegenden Erfindung ebenfalls Anwendung finden.

Erfindungsgemäß wird nun anhand des so ermittelten Alterungskorrekturwertes bewertet, welche Ungenauigkeiten die Alterung der Abgassonde trotz der Kennlinienkorrektur bei der Umrechnung des Sondensignals U_{Ist} in den Ist-Lambdawert λ_{Ist} sich ergeben können. Ist die Sonde 22 beispielsweise noch gar nicht gealtert und ist die in Schritt 112 verwendete Umrechnungsvorschrift beziehungsweise Kennlinie korrekt hinterlegt, so wird es praktisch keine Abweichung des in Schritt 112 bestimmten Ist-Wertes von einem tatsächlichen Lambdawert geben. Somit bedarf es keiner Korrektur des für den Bauteileschutz einzuregelnden Ziel-Lambdawertes λ_{Ziel}. Somit kann der Sicherheitsabstand ΔS in Schritt 106 im Extremfall gleich Null gesetzt werden.

Demgegenüber wird sich bei Alterung der Lambdasonde 22 und einhergehender Korrektur der Sondenkennlinie ein Alterungskorrekturwert ergeben. Vom Maß dieses Korrekturwertes wird nun erfindungsgemäß beispielsweise bewertet, welche Toleranz im ermittelten Ist-Lambdawert trotz Kennlinienkorrektur noch verbleiben kann. Abhängig hiervon wird der Sicherheitsabstand ΔS, das heißt die zusätzlich notwendige Anfettung für den Bauteileschutz festgelegt.

In einer weiteren Ausgestaltung werden Einflüsse, welche nicht explizit mit Bewertungsgrößen quantifiziert werden können, aber dennoch die Lambdaermittlung störend beeinflussen können, berücksichtigt. Insbesondere kann hier der Einfluss des Betriebspunktes des Verbrennungsmotors 10 bewertet werden, beispielsweise indem ein zusätzlicher Sicherheitsabstand betriebspunktabhängig aus einem Drehzahl-Last-Kennfeld ermittelt wird.

Der besondere Vorteil des erfindungsgemäßen Verfahrens kann somit darin gesehen werden, dass für die statistische Mehrheit der Sonden, welche keine oder nur geringe Alterung aufweisen, sowie für die Mehrheit der Betriebsbedingungen, an denen der Einfluss von signalverfälschenden Störgrößen gering ist, eine Kraftstoffersparnis erzielt wird. Dies wird dadurch erreicht, dass nicht pauschal das volle theoretisch mögliche Toleranzband des Messfehlers berücksichtigt wird, sondern stets das gerade nötige.

### Bezugszeichenliste

- 10: Verbrennungsmotor
- 12: Kraftstoffeinspritzanlage
- 14: Ansauganlage
- 16: Stellelement
- 18: Abgaskanal
- 20: Katalysator
- 22: Abgassonde/Lambdasonde
- 24: Abgassonde
- 26: Motorsteuerung
- 28: Regelvorrichtung

## Patentansprüche

1. Verfahren zur Regelung eines Luft-Kraftstoff-Verhältnisses eines Verbrennungsmotors (10), umfassend die Schritte:
Erfassen (110) eines von der Abgaszusammensetzung eines Abgases des Verbrennungsmotors (10) abhängigen Ist-Sondensignals (U_{Ist}) einer Abgassonde (22),
Bestimmen (112) der Abgaszusammensetzung (λ_{Ist}) in Abhängigkeit von dem Ist-Sondensignal (U_{Ist}) mittels einer Kennlinie oder einer Rechenvorschrift,
Vergleichen (114) der ermittelten Abgaszusammensetzung (λ_{Ist}) mit einem Soll-Wert (λ_{Soll}) oder einem Schwellenwert,
Beeinflussen (116, 118, 120) des dem Verbrennungsmotor (10) zugeführten Luft-Kraftstoff-Verhältnisses, wenn die ermittelte Abgaszusammensetzung (λ_{Ist}) den Soll-Wert (λ_{Soll}) oder Schwellenwert erreicht oder überschreitet,
wobei ein Sicherheitsabstand (ΔS), der einen Einfluss zumindest einer Störgröße auf das Ist-Sondensignal (U_{Ist}) berücksichtigt, festgelegt wird (106), und
der Sicherheitsabstand (ΔS) auf die Kennlinie, die Rechenvorschrift, das Ist-Sondensignal (λ_{Ist}), den Soll-Wert (λ_{Soll}) oder den Schwellenwertangewendet wird (108),
**dadurch gekennzeichnet, dass**
eine Bewertung (104) einer aktuellen Genauigkeit der zumindest einen Störgröße und/oder eines aktuellen Einflusses der zumindest einen Störgröße auf das Sondensignal (U_{Ist}) vorgenommen wird und
der durch die zumindest eine Störgröße bedingte Sicherheitsabstand (ΔS) in Abhängigkeit von der Bewertung variabel festgelegt wird (106), wobei
für die Bewertung der aktuellen Genauigkeit der zumindest einen Störgröße eine Streubreite erfasster Werte dieser Störgröße in einem zurückliegenden Zeitraum bestimmt wird und der Sicherheitsabstand (ΔS) in Abhängigkeit von der Streubreite festgelegt wird, oder
für die Bewertung der aktuellen Genauigkeit der zumindest einen Störgröße eine Dauer bestimmt wird, die seit einer zurückliegenden Kalibrierung eines Erfassungssystems dieser Störgröße vergangen ist, und der Sicherheitsabstand (ΔS) in Abhängigkeit von der Dauer festgelegt wird, oder
für die Bewertung des aktuellen Einflusses der zumindest einen Störgröße auf das Sondensignal eine absolute Höhe der aktuell erfassten Störgröße bestimmt wird und der Sicherheitsabstand (ΔS) in Abhängigkeit von der absoluten Höhe festgelegt wird.

2. Verfahren nach Anspruch 1, **dadurch gekennzeichnet, dass** die Störgröße mindestens eine der Folgenden umfasst: Temperatur der Abgassonde (22), Alterung der Abgassonde (22) und eine chemische Vergiftung der Abgassonde (22).

3. Verfahren nach einem der vorhergehenden Ansprüche, **dadurch gekennzeichnet, dass** der Soll-Wert oder Schwellenwert eine Lambdavorgabe für eine Gemischanfettung zum Bauteileschutz vor Überhitzung ist.

4. Verfahren nach einem der vorhergehenden Ansprüche, **dadurch gekennzeichnet, dass** der Soll-Wert eine im Rahmen einer Lambdaregelung einzuregelnde Lambdavorgabe umfasst.

5. Verfahren nach einem der vorhergehenden Ansprüche, **dadurch gekennzeichnet, dass** der Sicherheitsabstand (ΔS) ferner abhängig von einem Betriebspunkt des Verbrennungsmotors (10), insbesondere in Abhängigkeit von einer Motordrehzahl und/oder einer Motorlast, festgelegt wird.

6. Verfahren nach einem der vorhergehenden Ansprüche, **dadurch gekennzeichnet, dass** die Abgassonde (22) eine Lambdasonde ist, insbesondere eine Sprung-Lambdasonde.

7. Regelvorrichtung (28) zur Regelung eines Luft-Kraftstoff-Verhältnisses eines Verbrennungsmotors (10), die zur Ausführung des Verfahrens nach einem der Ansprüche 1 bis 6 eingerichtet ist.

## Claims

1. A method for regulating an air-fuel ratio of an internal combustion engine (10), comprising the steps:
Detection (110) of an actual probe signal (U_{Ist}) of an exhaust gas probe (22) dependent on the exhaust gas composition of the exhaust gas of an internal combustion engine (10),
determination (112) of the exhaust gas composition (λ_{Ist}) as a function the actual probe signal (U_{Ist}) by means of a characteristic curve or a calculation rule,
comparison (114) of the determined exhaust gas composition (λ_{Ist}) with a target value (A_{Soll}) or threshold value,
manipulation (116, 118, 120) of the air-fuel ratio supplied to the internal combustion engine (10), if the determined exhaust gas composition (λ_{Ist}) attains or exceeds the target value (λ_{Soll}) or threshold value,
wherein a safety margin (ΔS), which takes into account an impact of at least one disturbance variable on the actual probe signal (U_{Ist}), is defined (106), and
the safety margin (ΔS) is applied (108) to the characteristic curve, the calculation rule, the actual probe signal (U_{Ist}), the target value (λ_{Soll}) or threshold value,
**characterized in that**
an evaluation (104) of the current accuracy of the at least one disturbance variable and/or a current impact of the at least one disturbance variable on the probe signal (U_{Ist}) is performed and
the safety margin (ΔS) owing to the at least one disturbance variable as a function of the evaluation is variably defined (106), wherein
for the evaluation of the current accuracy of the at least one disturbance variable a spreading width of detected values of said disturbance variable in a past period of time is determined and the safety margin (ΔS) is defined as a function of the spreading width, or
for the evaluation of the current accuracy of the at least one disturbance variable a duration is determined, which has elapsed since a past calibration of a detection system of said disturbance variable, and the safety margin (ΔS) is defined as a function of the duration, or
for the evaluation of the current impact of the at least one disturbance variable on the probe signal an absolute height of the currently detected disturbance variable is determined and the safety margin (ΔS) is defined as a function of the absolute height.

2. The method according to Claim 1, **characterized in that** the disturbance variable comprises at least one of the following: Temperature of the exhaust gas probe (22), aging of the exhaust gas probe (22) and a chemical poisoning of the exhaust gas probe (22).

3. The method according to any one of the preceding claims, **characterized in that** the target value or threshold value is a lambda specification for a mixture enrichment for component protection against overheating.

4. The method according to any one of the preceding claims, **characterized in that** the target value comprises a lambda specification to be regulated as part of a lambda regulation.

5. The method according to any one of the preceding claims, **characterized in that** the safety margin (ΔS) is further defined as a function of an operating point of the internal combustion engine (10), in particular as a function of an engine speed and/or an engine load.

6. The method according to any one of the preceding claims, **characterized in that** the exhaust gas probe (22) is a lambda probe, in particular a jump lambda probe.

7. A regulating device (28) for regulating an air-fuel ratio of an internal combustion engine (10), which is configured for implementing the method according to any one of Claims 1 to 6.

## Revendications

1. Procédé destiné à la régulation d'un rapport air-carburant d'un moteur à combustion interne (10), comprenant les étapes :
détection (110) d'un signal de sonde effectif (Uᵢₛₜ) d'une sonde de gaz d'échappement (22) qui dépend de la composition des gaz d'échappement de gaz d'échappement du moteur à combustion interne (10),
définition (112) de la composition des gaz d'échappement (λᵢₛₜ) en fonction du signal de sonde effectif (Uᵢₛₜ) au moyen d'une courbe caractéristique ou d'une règle de calcul, comparaison (114) de la composition des gaz d'échappement (λᵢₛₜ) déterminée avec une valeur de consigne (λ_{Soll}) ou avec une valeur de seuil,
influence exercée (116, 118, 120) sur le rapport air-carburant acheminé au moteur à combustion interne (10) quand la composition des gaz d'échappement (λᵢₛₜ) déterminée atteint ou dépasse la valeur de consigne (λ_{Soll}) ou la valeur de seuil,
dans lequel un écart de sécurité (ΔS), qui prend en compte une influence d'au moins une grandeur perturbatrice sur le signal de sonde effectif (Uᵢₛₜ), est fixé (106), et
l'écart de sécurité (ΔS) est appliqué (108) à la courbe caractéristique, à la règle de calcul, au signal de sonde effectif (λᵢₛₜ) , à la valeur de consigne (λ_{Soll}) ou à la valeur de seuil,
**caractérisé en ce**
**qu'**une évaluation (104) d'une précision actuelle de la grandeur perturbatrice au moins au nombre de un et/ou d'une influence actuelle de la grandeur perturbatrice au moins au nombre de un sur le signal de sonde effectif (Uᵢₛₜ) est effectuée et
l'écart de sécurité (ΔS) provoqué par la grandeur perturbatrice au moins au nombre de un est fixé (106) de façon variable en fonction de l'évaluation, dans lequel,
pour l'évaluation de la précision actuelle de la grandeur perturbatrice au moins au nombre de un, il est déterminé une largeur de dispersion de valeurs détectées de cette grandeur perturbatrice **dans** une période de temps antérieure, et l'écart de sécurité (ΔS) est fixé en fonction de la largeur de dispersion, ou,
pour l'évaluation de la précision actuelle de la grandeur perturbatrice au moins au nombre de un, il est déterminé une durée qui s'est écoulée depuis un étalonnage antérieur d'un système de détection de cette grandeur perturbatrice, et l'écart de **sécurité** (ΔS) est fixé en fonction de la durée, ou,
pour l'évaluation de l'influence actuelle de la grandeur perturbatrice au moins au nombre de un sur le signal de sonde, il est défini une hauteur absolue de la grandeur perturbatrice détectée actuelle, et l'écart de sécurité (ΔS) est fixé en fonction de la hauteur absolue.

2. Procédé selon la revendication 1, **caractérisé en ce que** la grandeur perturbatrice comprend au moins un des éléments suivants : température de la sonde de gaz d'échappement (22), vieillissement de la sonde de gaz d'échappement (22) et un empoisonnement chimique de la sonde de gaz d'échappement (22).

3. Procédé selon l'une des revendications précédentes, **caractérisé en ce que** la valeur de consigne ou la valeur de seuil est une valeur prescrite lambda pour un enrichissement du mélange en vue d'une protection des composants vis-à-vis de la surchauffe.

4. Procédé selon l'une des revendications précédentes, **caractérisé en ce que** la valeur de consigne comprend une valeur prescrite lambda devant être régulée dans la cadre d'une régulation lambda.

5. Procédé selon l'une des revendications précédentes, **caractérisé en ce que** l'écart de sécurité (ΔS) est également fixé en fonction d'un point de fonctionnement du moteur à combustion interne (10), en particulier en fonction d'un régime du moteur et/ou d'une charge du moteur.

6. Procédé selon l'une des revendications précédentes, **caractérisé en ce que** la sonde de gaz d'échappement (22) est une sonde lambda, en particulier une sonde lambda à saut de tension.

7. Dispositif de régulation (28) destiné à la régulation d'un rapport air-carburant d'un moteur à combustion interne (10), qui est agencé pour la réalisation du procédé selon l'une des revendications 1 à 6.
